# EUROPÄISCHE PATENTSCHRIFT

(11) **EP 4 125 497 B1**
(45) Veröffentlichungstag und Bekanntmachung des Hinweises auf die Patenterteilung: **04.06.2025**
(21) Anmeldenummer: 21711747.2
(22) Anmeldetag: 25.02.2021
(51) Int. Cl.: A47B 46/00, A47B 61/02

(54) **GARDEROBENLIFT**
WARDROBE LIFT
ASCENSEUR POUR ARMOIRE

(30) Priorität: 27.03.2020 DE 202020101657 U
(43) Veröffentlichungstag der Anmeldung: 08.02.2023
(73) Patentinhaber: KESSEBÖHMER HOLDING KG, 49152 Bad Essen (DE)
(72) Erfinder: TELTHÖRSTER, Dirk, 32257 Bünde (DE); REDIKOP, Andreas, 32339 Espelkamp (DE); BUSCHERMÖHLE, Hermann, 49593 Bersenbrück (DE)
(74) Vertreter: Engelmann, Kristiana
(86) Internationale Anmeldenummer: PCT/EP2021/054631
(87) Internationale Veröffentlichungsnummer: WO 2021/190850

(56) Entgegenhaltungen:
- GB-A- 2 220 136
- JP-A- H02 164 313
- US-A- 2 875 903
- US-A1- 2009 178 984

## Beschreibung

Die Erfindung bezieht sich auf einen Garderobenlift mit einer mit ihren Endbereichen an Schwenkhebeln verbindbaren Garderobenstange, die über die Schwenkhebel aus einer z. B. in einem Schrankinneren gelegenen erhöhten Aufbewahrungsstellung in eine gegenüber der Aufbewahrungsstellung höhenmäßig niedrigere Beladungsstellung überführbar ist, wobei mit der Garderobenstange ein relativ zu der Garderobenstange verschwenkbares Bedienelement zum Verschwenken der Schwenkhebel und der Garderobenstange verbunden ist.

Ein Garderobenlift der vorgenannten Art ist aus dem DE-Gebrauchsmuster 87 07 243.2 bekannt. Dieser Garderobenlift ist als Wandanbauträger ausgebildet und zwischen einer Aufbewahrungsstellung (Nichtgebrauchsstellung) und einer Beladungsstellung (Gebrauchsstellung) verschwenkbar. Dabei ist die Garderobenstange mit einer Stützstrebe schwenkbar verbunden, die von einer Bedienperson ergriffen werden kann, um sie aus der Aufbewahrungsstellung in die Beladungsstellung und zurück zu überführen.

Darüber hinaus sind Garderobenlifte bekannt, deren Garderobenstange aus zwei ineinander schiebbaren Rohren besteht und jeweils mit ihren seitlichen Endbereichen an Schwenkhebeln zu befestigen ist. Diese Schwenkhebel können im Inneren eines Schrankes oder aber auch an mit Abstand zueinander angeordneten Wandteilen befestigt sein. Eine nach unten hängende Griffstange als Bedienelement umschließt relativ verdrehbar zu der Garderobenstange die zweigeteilte Garderobenstange.

Nachteilig bei diesem bekannten Garderobenlift ist, dass keine Verdreh- und Verwindungssteifigkeit zwischen den Schwenkhebeln sichergestellt werden kann, so dass die Schwenkbewegung der Schwenkhebel ungleichmäßig erfolgt. Dies ist insbesondere dann nachteilig, wenn die Garderobenstange einseitig durch daran aufgehängte Bekleidungsstücke beladen und/oder das Bedienelement außermittig positioniert ist. Darüber hinaus ist das Bedienelement von einer Bedienperson in bedienungsunfreundlicher Art schwer zu kontrollieren, da die Bedienperson die Garderobenstange senkrecht nach oben drücken muss.

JP H02 164313 A offenbart einen Garderobenlift mit einem Schwenkhebel sowie einem an dem Schwenkhebel angeordneten Bedienelement.

Aus der US 2,875,903 ist ein Garderobenlift mit an der Garderobenstange angeordnetem Bedienelement bekannt, bei dem die Garderobenstange mit einem Mitnehmeranschlag für das Bedienelement versehen ist, der die relative Verschwenkbarkeit des Bedienelementes begrenzt und über den die Garderobenstange von dem Bedienelement in die erhöhte Aufbewahrungsstellung und zurück überführbar ist. Dies ist ein Garderobenlift, bei dem mit der Begrenzung der relativen Verdreh- bzw. Verschwenkbarkeit des Bedienelementes gegenüber der Garderobenstange das Bedienelement aus der Nichtgebrauchsstellung zunächst in eine relativ verschwenkte Stellung gegenüber der Garderobenstange bis hin an den Mitnehmeranschlag verschwenkt werden kann, dann an dem Mitnehmeranschlag anliegt und eine Hebelkraft von der Bedienperson über das Bedienelement auf die Garderobenstange ausgeübt wird, die das Verschwenken und mithin das Anheben der Garderobenstange aus der Beladungsstellung in die Aufbewahrungsstellung wesentlich vereinfacht, da aufgrund dieser Hebelkraft auch die Beladungsschwerkräfte kompensiert werden können. Dadurch ergibt sich eine deutlich verbesserte Handhabung insbesondere beim Anheben und damit beim Verschwenken einer beladenen Garderobenstange durch die Drehmomenteneinleitung und somit Reduzierung des Kraftaufwandes durch die Bedienperson. Auch beim Herabschwenken hilft dieser Mitnehmeranschlag, das Absenken besser zu kontrollieren.

Es ist Aufgabe der vorliegenden Erfindung, einen Garderobenlift mit verbesserter Belastbarkeit und/oder verbesserter Haltbarkeit bereitzustellen.

Zur Lösung dieser Aufgabe sieht die Erfindung den in Anspruch 1 definierten Gegenstand vor, dass die Garderobenstange sowohl formschlüssig als auch kraftschlüssig mit den Schwenkhebeln oder einem Einzelschwenkhebel verbunden ist. Durch die form- und kraftschlüssige Verbindung von Garderobenstange mit den Schwenkhebeln oder einem Einzelschwenkhebel wird die Übertragung eines von einer Bedienperson mittels des Bedienelements auf die Garderobenstange eingeleiteten Drehmoments auf die Schwenkhebel oder den Einzelschwenkhebel dauerhaft zuverlässig sichergestellt. Weitere vorteilhafte Ausgestaltungen der Erfindung sind in den abhängigen Ansprüchen definiert.

Das Bedienelement ist bevorzugtermaßen aus einer im Wesentlichen vertikalen nach unten hängenden Außerbetriebsstellung durch eine zum Benutzer hin ausgerichtete Schwenkbewegung in die an dem Mitnehmeranschlag anliegende Betriebsstellung überführbar. In dieser Stellung kann die Bedienperson auf die Garderobenstange eine Kraft ausüben mit einem Kraftmoment auf die Garderobenstange mitsamt den daran hängenden Bekleidungsstücken mit einem verringerten Kraftaufwand gegenüber herkömmlichen Garderobenliften, um die Garderobenstange in die höher gelegene Aufbewahrungsstellung (Außerbetriebsstellung) zu bringen. Das Bedienelement ist zentral an der Garderobenstange vorgesehen, so dass durch die unmittelbar an dem Mitnehmeranschlag übertragene Hebelkraft durch die Bedienperson die Kräfte gleichmäßig auf die Garderobenstange übertragen werden, so dass auch die Schwenkhebel gleichmäßig die Schwenkbewegung durchführen können.

Bevorzugterweise ist das Bedienelement derart gestaltet, dass es ein Verbindungsteil mit der Garderobenstange umfasst, das die Garderobenstange zumindest bereichsweise umgreift und eine bis zu einer Anschlagfläche an dem Verbindungsteil und bis zum Außenumfang der Garderobenstange reichende Ausnehmung aufweist. Durch diese Ausnehmung kann das Bedienelement relativ zur Garderobenstange verschwenkt bzw. verdreht werden, bis ein Ende der Ausnehmung an dem Mitnehmeranschlag zur Anlage kommt, wonach eine form- und kraftschlüssige Kraftübertragung vorgenommen werden kann. Das Mitnehmeranschlagteil kann im Querschnitt L- oder U-förmig gestaltet sein und fest mit der Garderobenstange verbunden sein. Dieses kann so ausgebildet sein, dass das Bedienelement schwenkbeweglich an diesem L- oder U-förmigen Mitnehmerteil abgestützt ist. Der Mitnehmeranschlag kann aber auch durch eine in die Garderobenstange einschraubbare Schraube mit einem Schraubenkopf gebildet sein, wobei der Schraubkopf in der an dem Verbindungsteil und bis zum Außenumfang der Garderobenstange reichenden Ausnehmung gelegen ist.

Die Garderobenstange kann endseitig an jeweils einem Schwenkhebel befestigt sein. Darüber hinaus ist es jedoch auch möglich, dass die Garderobenstange zu beiden Seiten mit jeweils zwei Schwenkhebel aufweisenden Viergelenk verbunden ist. Dazu kann oberhalb der Garderobenstange auch noch ein mitverschwenkbarer Oberboden vorgesehen sein. Die Garderobenstange ist mit den entsprechenden Schwenkhebeln kraft- und formschlüssig verbunden.

Um verschiedene Schrankbreiten oder Nischenbreiten berücksichtigen zu können, kann die Garderobenstange längenveränderlich ausgebildet sein. Dazu können Verbindungselemente vorgesehen werden, die mit den Schwenkhebeln verbunden sind. Dazu kann ein Verbindungselement zumindest ein Langloch (als ein Ausführungsbeispiel), bevorzugt mehrere Langlöcher, zur längenveränderlichen Verbindung mit der Garderobenstange aufweisen. Um diese für den Gebrauchsfall abgedeckt zu haben, können Seitenhülsen über den Verstellbereich der Garderobenstange gestülpt werden.

Für eine Längenveränderung können auch z. B. Lochreihen vorgesehen werden. Die Langlöcher können auch in der Garderobenstange vorgesehen sein.

Die Verbindungselemente können auch durch U-förmige Verbindungsprofile gebildet sein, beispielsweise auch dergestalt, dass die Garderobenstange in einem Endbereich eine abgeflachte Anlagefläche für das U-förmige Verbindungselement aufweist.

Es ist ebenfalls möglich, dass das Verbindungselement ein im Querschnitt D-förmiges Profil aufweist und der Endbereich der Garderobenstange entsprechend kongruent D-förmig derart ausgebildet ist, dass das Verbindungselement in die Garderobenstange einführbar ist.

Alternativ kann die Garderobenstange als mehrkantiges offenes Profil ausgebildet sein, in das ein Verbindungselement von innen einführbar ist. In kostengünstiger und montagefreundlicher Weise können dazu zumindest zwei seitliche Schwenkhebel zum Verschwenken der Garderobenstange abgekantete Schenkel haben, die Verbindungselemente bilden, mit denen die Garderobenstange verbunden werden kann.

Weitere vorteilhafte Ausgestaltungen der Erfindung ergeben sich aus weiteren Unteransprüchen, der nachfolgenden Beschreibung und der Zeichnung. In der Zeichnung zeigen:
- Fig. 1:: In einer perspektivischen Darstellung ein Ausführungsbeispiel eines Garderobenliftes mit jeweils zwei seitlichen Viergelenken;
- Fig. 2:: ein alternatives Ausführungsbeispiel eines Garderobenliftes mit zwei seitlichen Schwenkhebeln;
- Fig. 3:: das Ausführungsbeispiel nach Fig. 2 in der Beladungsstellung der Garderobenstange mit einem Ausführungsbeispiel eines Mitnehmeranschlages;
- Fig. 3a:: eine Querschnittsdarstellung durch das Bedienelement (teilweise) und die Garderobenstange im Bereich des Mitnehmeranschlages;
- Fig. 4 und 4a:: zu Fig. 3 und 3a analoge Darstellungen im Verlaufe der Bewegung der Garderobenstange aus der Beladestellung in die Aufbewahrungsstellung;
- Fig. 5 und 5a:: zu den Fig. 3 und 4 bzw. 3a und 4a analoge Darstellungen beim Erreichen der Aufbewahrungsstellung der Garderobenstange;
- Fig. 6:: in teilweise geschnittener Darstellung sowie in Perspektivdarstellung ein Ausführungsbeispiel einer Garderobenstange mit Verbindungselementen zu dem Schwenkhebel mit Langlöchern und Längenveränderungsmöglichkeiten der Garderobenstange;
- Fig. 7:: das Ausführungsbeispiel nach Fig. 6 in einer anderen perspektivischen Ansicht;
- Fig. 8:: ein Ausführungsbeispiel eines Verbindungselementes für die Garderobenstange in einer perspektivischen Darstellung;
- Fig. 9:: eine perspektivische Darstellung des Ausführungsbeispiels nach Fig. 8 mit übergestülpten Seitenhülsen;
- Fig. 10:: das Ausführungsbeispiel nach Fig. 9, verbunden mit der Garderobenstange, in einer perspektivischen Ansicht;
- Fig. 11:: in einer perspektivischen Darstellung ein alternatives Ausführungsbeispiel eines im Querschnitt L-förmig gestalteten Mitnehmeranschlages, in dem das Bedienelement verschwenkbar abgestützt ist;
- Fig. 12:: eine andere perspektivische Ansicht auf das Ausführungsbeispiel nach Fig. 11;
- Fig. 13:: in einer perspektivischen Ansicht ein alternatives Ausführungsbeispiel eines Verbindungselementes mit im Querschnitt D-förmiger Profilstruktur;
- Fig. 14:: ein alternatives Ausführungsbeispiel einer Garderobenstange, ebenfalls im Querschnitt D-förmig, mit überstülptem Verbindungselement;
- Fig. 15:: in perspektivischer Darstellung ein weiteres alternatives Ausführungsbeispiel eines Verbindungselementes in Gestalt eines abgewinkelten Schwenkhebels;
- Fig. 16:: ein Ausführungsbeispiel einer mehrfach abgekanteten Garderobenstange, die innen offen ist und in die das Verbindungselement nach Fig. 15 einsetzbar ist;
- Fig. 17:: in einer perspektivischen Darstellung die mehrkantig ausgebildete offene Struktur der Garderobenstange gemäß Fig. 16 in einer Ansicht von der Benutzerseite.

**In** der Zeichnung sind gleichwirkende Teile mit übereinstimmenden Bezugsziffern versehen.

Allgemein mit 1 ist der Garderobenlift beziffert, der in dem Ausführungsbeispiel nach Fig. 1 an jeder Seite zwei Schwenkhebel 2 und 3 aufweist, die ein Viergelenk bilden, wobei an den beiden Schwenkhebeln 2 die Garderobenstange 4 befestigt ist. Oberhalb der Garderobenstange ist noch ein Oberboden 5 vorgesehen, der ebenfalls durch die Schwenkhebel 2 und 3 gemeinsam mit der Garderobenstange 4 verschwenkt werden kann. An der Garderobenstange 4 greift ein Bedienelement 6 an über das, wie im späteren noch näher ausgeführt wird, die Garderobenstange 4 über die Schwenkhebel 2 und 3 bzw. nach dem Ausführungsbeispiel von Fig. 2 über die beiden Schwenkhebel 2 verschwenkt werden kann.

In den Fig. 3, 3a, 4, 4a, 5, 5a ist das Ausführungsbeispiel nach Fig. 2 in verschiedenen Schwenkstellungen der Garderobenstange 4 gezeigt, nämlich einmal in der Beladungsstellung nach den Fig. 3 und 3a (Betriebsstellung), in der Zwischenstellung im Verlaufe der Schwenkbewegung der Garderobenstange 4 aus der Beladungsstellung in die Aufbewahrungsstellung (Außerbetriebsstellung) und in den Fig. 5 und 5a in der Stellung der Garderobenstange 4 in der Aufbewahrungsstellung (Außerbetriebsstellung), wobei die Fig. 3a, 4a und 5a jeweils einen Querschnitt durch die Garderobenstange 4 und das Bedienelement 6 zeigen und zwar mit dem als erstes Ausführungsbeispiel gezeigtes Verbindungsteil 7.

In diesen gezeigten verschiedenen Stellungen ist der Garderobenlift 1 in einem Schrank 8 montiert. Wie näher aus den Darstellungen nach den Fig. 3a, 4a und 5a hervorgeht, ist die Garderobenstange 4 von einem Verbindungsteil 7 umgeben, das im zentralen mittleren Bereich an der Garderobenstange 4 angreift und das Bedienelement 6 mit der Garderobenstange 4 verbindet. Dieses Verbindungsteil 7 hat eine zentrale Ausnehmung 9, die von zwei Schenkeln begrenzt ist und in der ein Schraubenkopf einer Schraube 10 gelegen ist. In den Fig. 3a und 4a liegt der Schraubenkopf dieser Schraube 10 an einer Anschlagfläche 7.1 des Verbindungsteiles 7 an. In dieser Stellung kann über das Bedienelement 6 und das Verbindungsteil 7 mit der Anschlagfläche 7.1 auf den Schraubenkopf der Schraube 10 eine Kraft ausgeübt werden kann. Mit dieser Kraft kann die Garderobenstange 4 nach oben gehebelt werden in die aus Fig. 5 ersichtliche Aufbewahrungsstellung, so dass dann das Bedienelement 6 mit dem Verbindungsteil 7 wiederum verschwenkt werden kann, so dass der Schraubenkopf von der Anschlagfläche 7.1 entfernt in der Ausnehmung 9 gelegen ist.

In Fig. 6 ist im Zentralbereich des Verbindungsteiles 7 und des Bedienelementes 6 das Bauteil im Bereich der Garderobenstange geschnitten dargestellt. Dort sind die Schraube 10, das Verbindungsteil 7 und die Ausnehmung 9 gezeigt. Dort ist ein Verbindungselement 11 gezeigt mit mehreren Langlöchern 12. Die Garderobenstange 4 kann über eine Schraube 13 längenveränderlich an dem Verbindungselement 11 befestigt sein. Über die Endbereiche der Garderobenstange 4 kann eine Abdeckung 14 übergestülpt werden.

Die Fig. 8, 9 und 10 zeigen eine alternative Ausbildung eines Verbindungselementes 11, das im Querschnitt im Wesentlichen U-förmig gestaltet ist und an dem Schwenkhebel 2 angreift. Dieses ist in das Rohr der Garderobenstange 4 einzufügen, an dem eine Abflachung 4.1 vorgesehen ist mit entsprechenden Langlöchern, so dass auch eine Längenveränderung der Garderobenstange ermöglicht ist und die Garderobenstange 4 über Schrauben 13 mit dem Mitnehmerelement 11 zu verschrauben ist. Über eine Abdeckung kann der Endbereich abgedeckt werden.

Die Fig. 11 und 12 zeigen ein alternatives Ausführungsbeispiel eines Mitnehmeranschlages 10. Dieser Mitnehmeranschlag 10 ist in diesem Ausführungsbeispiel als L-Profil ausgebildet und fest mit der Garderobenstange 4 verbunden. Die Garderobenstange 4 ist über das Verbindungselement 15 schwenkbeweglich an diesem Mitnehmeranschlag 10 angebracht.

Fig. 12 verdeutlicht noch einmal diese Ausbildung des Mitnehmeranschlages 10. Die Enden sind wie in Fig. 13 und 14 dargestellt mit einer Abflachung 4.1 versehen. Diese Abflachung 4.1 macht das Ende der Garderobenstange 4 zum Ende hin im Querschnitt D-förmig, so dass das in diesem Ausbildungsbeispiel vorgesehene Verbindungsteil 11 ebenfalls ein D-förmiges Profil ist, das fest mit dem Hebel 2 verbunden ist.

In den Fig. 15 bis 17 ist eine weitere alternative Ausgestaltung des Verbindungsteiles 11 dargestellt, das in diesem Ausführungsbeispiel als abgekanteter Schenkel (Verbindungsteil 11) des Schwenkhebels 2 ausgebildet ist. Die Garderobenstange 4 ist als mehrkantiges offenes Profil ausgebildet, in das das Verbindungselement 11 von innen eingesetzt werden kann, wie dies Fig. 16 zeigt. Auch kann das Bedienelement 6 über den Mitnehmeranschlag 10 im Inneren der Garderobenstange 4 vorgesehen sein.

Fig. 17 zeigt die Ansicht von der Benutzerseite mit einem dargestellten Kleiderbügel 20 auf der Garderobenstange 4, so dass ersichtlich ist, dass die Mehrkantigkeit der Garderobenstange 4 die funktionsgerechte Nutzung nicht beeinträchtigt. Der runde Kleiderbügelaufhänger richtet sich auf der kantigen Garderobenstange in 90°-Stellung aus und verdreht sich beim Hochschwenken der Garderobenstange weniger. Somit ecken aufgehängte Bekleidungsstücke weniger an den Schrankkorpusseiten an.

## Patentansprüche

1. Garderobenlift (1) mit einer mit zumindest einem Endbereich mit wenigstens einem Schwenkhebel (2, 3) verbindbaren Garderobenstange (4), die aus einer z. B. in einem Schrankinneren gelegenen erhöhten Aufbewahrungsstellung in eine gegenüber der Aufbewahrungsstellung höhenmäßig niedrigere Beladungsstellung überführbar ist, wobei mit der Garderobenstange (4) ein relativ zu der Garderobenstange (4) verschwenkbares Bedienelement (6) zum Verschwenken der Schwenkhebel (2, 3) und der Garderobenstange (4) verbunden ist, wobei die Garderobenstange (4) mit einem Mitnehmeranschlag (10) für das Bedienelement (6) versehen ist, der die relative Verschwenkbarkeit des Bedienelementes (6) begrenzt und über den die Garderobenstange (4) von dem Bedienelement (6) in die erhöhte Aufbewahrungsstellung und zurück überführbar ist, **dadurch gekennzeichnet, dass** die Garderobenstange (4) mit den Schwenkhebeln (2, 3) oder einem Einzelschwenkhebel kraft- und formschlüssig verbunden ist.

2. Garderobenlift (1) nach Anspruch 1, **dadurch gekennzeichnet, dass** das Bedienelement (6) aus einer im Wesentlichen vertikalen nach unten weisenden Außerbetriebsstellung durch eine Schwenkbewegung hin zum Benutzer in die an dem Mitnehmeranschlag (10) anliegende Betriebsstellung überführbar ist.

3. Garderobenlift (1) nach Anspruch 1 oder 2, **dadurch gekennzeichnet, dass** das Bedienelement (6) durch ein Verbindungsteil (7) mit der Garderobenstange (4) verbunden ist, das die Garderobenstange (4) zumindest bereichsweise umgreift und eine bis zu einer Anschlagfläche (7.1) an dem Verbindungsteil (7) und bis zum Außenumfang der Garderobenstange (4) reichende Ausnehmung (9) aufweist.

4. Garderobenlift (1) nach einem der Ansprüche 1 bis 3, **dadurch gekennzeichnet, dass** das Bedienelement (6) relativ zu dem an der Garderobenstange (4) befestigten Mitnehmeranschlag (10) verschwenkbar ist.

5. Garderobenlift (1) nach einem der Ansprüche 1 bis 4, **dadurch gekennzeichnet, dass** an der Garderobenstange (4) ein L- oder U-förmiges Mitnehmerteil (10) vorgesehen ist, das den Mitnehmeranschlag bildet und an dem schwenkbeweglich das Bedienelement (6) abgestützt ist.

6. Garderobenlift (1) nach einem der Ansprüche 1 bis 5, **dadurch gekennzeichnet, dass** die Garderobenstange (4) zu beiden Seiten mit jeweils einem zwei Schwenkhebel (2, 3) aufweisenden Viergelenk oder mit einem Einzelschwenkhebel (2) verbunden ist.

7. Garderobenlift (1) nach einem der vorangehenden Ansprüche, **dadurch gekennzeichnet, dass** der Mitnehmeranschlag (10) durch eine in die Garderobenstange einschraubbare Schraube (10) mit einem Schraubenkopf und/oder einen Steckbolzen gebildet ist.

8. Garderobenlift (1) nach einem der vorhergehenden Ansprüche, **dadurch gekennzeichnet, dass** die Garderobenstange (4) über Verbindungselemente (11) längenveränderlich mit den Schwenkhebeln (2, 3) oder einem Einzelschwenkhebel verbunden ist.

9. Garderobenlift (1) nach Anspruch 8, **dadurch gekennzeichnet, dass** ein jeweiliges Verbindungselement (11) oder die Garderobenstange (4) zumindest ein Langloch (17) zur längenveränderlichen Verbindung mit der Garderobenstange (4) aufweist.

10. Garderobenlift (1) nach Anspruch 8 oder 9, **dadurch gekennzeichnet, dass** durch übergestülpte Seitenhülsen (14) der Verstellbereich der Garderobenstange (4) sowie die Verbindungselemente (11) abdeckbar sind.

11. Garderobenlift (1) nach einem der Ansprüche 1 bis 10, **dadurch gekennzeichnet, dass** die Verbindungselemente (11) durch U-förmige Verbindungsprofile gebildet sind.

12. Garderobenlift (1) nach Anspruch 11, **dadurch gekennzeichnet, dass** die Garderobenstange (4) in einem Endbereich eine abgeflachte Anlagefläche für das U-förmige Verbindungselement (11) aufweist.

13. Garderobenlift (1) nach einem der Ansprüche 9 bis 12, **dadurch gekennzeichnet, dass** das Verbindungselement (11) ein im Querschnitt D-förmiges Profil aufweist und der Endbereich der Garderobenstange (4) entsprechend kongruent D-förmig ausgebildet ist derart, dass das Verbindungselement (11) in die Garderobenstange (4) einführbar ist.

14. Garderobenlift (11) nach einem der Ansprüche 1 bis 13, **dadurch gekennzeichnet, dass** die Garderobenstange (4) als mehrkantiges offenes Profil ausgebildet ist, in das ein Verbindungselement (11) von innen einführbar ist.

15. Garderobenlift (1) nach Anspruch 14, **dadurch gekennzeichnet, dass** zumindest zwei seitliche Schwenkhebel (2) zum Verschwenken der Garderobenstange (4) abgekantete Schenkel haben, die die Verbindungselemente (11) bilden.

## Claims

1. Wardrobe lift (1), comprising a wardrobe rail (4) which can be connected by at least one end region to at least one pivot lever (2, 3) and which can be transferred from a higher storage position located for example inside a closet into a loading position which is at a lower height compared with the storage position, an operating element (6) which can be pivoted relative to the wardrobe rail (4) being connected to the wardrobe rail (4) in order to pivot the pivot lever (2, 3) and the wardrobe rail (4), wherein the wardrobe rail (4) is provided with a driver stop (10) for the operating element (6), which stop defines the relative pivotability of the operating element (6) and by means of which the wardrobe rail (4) can be transferred from the operating element (6) into the higher storage position and back, **characterized in that** the wardrobe rail (4) is connected in a form fit and friction fit manner to the pivot levers (2, 3) or to an individual pivot lever.

2. Wardrobe lift (1) according to Claim 1, **characterized in that** the operating element (6) can be transferred from an inoperative position in which the element points substantially vertically downward into the operating position in which the element is in contact with the driver stop (10) by means of a pivoting movement toward the user.

3. Wardrobe lift (1) according to either Claim 1 or 2, **characterized in that** the operating element (6) is connected to the wardrobe rail (4) by a connecting part (7) which encompasses the wardrobe rail (4) at least in some regions and comprises a recess (9) which reaches as far as a stop face (7.1) on the connecting part (7) and as far as the outer periphery of the wardrobe rail (4).

4. Wardrobe lift (1) according to any of Claims 1 to 3, **characterized in that** the operating element (6) can be pivoted relative to the driver stop (10) fastened to the wardrobe rail (4).

5. Wardrobe lift (1) according to any of Claims 1 to 4, **characterized in that** an L- or U-shaped driver part (10) is provided on the wardrobe rail (4), which part forms the driver stop and on which the operating element (6) is pivotally supported.

6. Wardrobe lift (1) according to any of Claims 1 to 5, **characterized in that** the wardrobe rail (4) is connected on both sides to a four-bar linkage having two pivot levers (2, 3) in each case or to a single pivot lever (2).

7. Wardrobe lift (1) according to any of the preceding claims, **characterized in that** the driver stop (10) is formed by a screw (10) which can be screwed into the wardrobe rail and has a screw head and/or a plug-in bolt.

8. Wardrobe lift (1) according to any of the preceding claims, **characterized in that** the wardrobe rail (4) is connected in a longitudinally adjustable manner by means of connecting elements (11) to the pivot levers (2, 3) or an individual pivot lever.

9. Wardrobe lift (1) according to Claim 8, **characterized in that** each connecting element (11) or the wardrobe rail (4) has at least one slot (17) for longitudinally adjustable connection to the wardrobe rail (4).

10. Wardrobe lift (1) according to either Claim 8 or 9, **characterized in that** the adjustment region of the wardrobe rail (4) and the connecting elements (11) can be covered by lateral sleeves (14) placed thereover.

11. Wardrobe lift (1) according to any of Claims 1 to 10, **characterized in that** the connecting elements (11) are formed by U-shaped connecting profiles.

12. Wardrobe lift (1) according to Claim 11, **characterized in that**, in an end region, the wardrobe rail (4) has a flattened contact surface for the U-shaped connecting element (11).

13. Wardrobe lift (1) according to any of Claims 9 to 12, **characterized in that** the connecting element (11) has a profile having a D-shaped cross section, and the end region of the wardrobe rail (4) is correspondingly formed in a congruent D-shape in such a way that the connecting element (11) can be introduced into the wardrobe rail (4).

14. Wardrobe lift (1) according to any of Claims 1 to 13, **characterized in that** the wardrobe rail (4) is in the form of a polygonal open profile into which a connecting element (11) can be introduced from inside.

15. Wardrobe lift (1) according to Claim 14, **characterized in that** at least two lateral pivot levers (2) to pivot the wardrobe rail (4) have bent branches, which branches form the connecting elements (11).

## Revendications

1. Élévateur de penderie (1) comprenant une tringle à vêtements (4) apte à être reliée, au niveau d'au moins une extrémité, à au moins un levier pivotant (2, 3), laquelle tringle est apte à être amenée d'une position de rangement surélevée, située par exemple à l'intérieur d'une armoire, dans une position de chargement plus basse que la position de rangement, un élément de commande (6) apte à pivoter par rapport à la tringle à vêtements (4) étant relié à la tringle à vêtements (4) de façon à faire pivoter les leviers pivotants (2, 3) et la tringle à vêtements (4), la tringle à vêtements (4) étant pourvue d'une butée d'entraînement (10) pour l'élément de commande (6), qui limite la capacité de pivotement relative de l'élément de commande (6) et au moyen de laquelle la tringle à vêtements (4) est apte à être amenée par l'élément de commande (6) dans la position de rangement surélevée et à être ramenée dans la position initiale, **caractérisé en ce que** la tringle à vêtements (4) est reliée aux leviers pivotants (2, 3) ou à un levier pivotant unique par engagement en force et par complémentarité de formes.

2. Élévateur de penderie (1) selon la revendication 1, **caractérisé en ce que** l'élément de commande (6) est apte à être déplacé par un mouvement de pivotement vers l'utilisateur, d'une position de repos sensiblement verticale orientée vers le bas à une position de fonctionnement contre la butée d'entraînement (10).

3. Élévateur de penderie (1) selon la revendication 1 ou la revendication 2, **caractérisé en ce que** l'élément de commande (6) est relié à la tringle à vêtements (4) par une pièce de liaison (7) qui entoure au moins partiellement la tringle à vêtements (4) et présente un évidement (9) s'étendant jusqu'à une surface de butée (7.1) sur la pièce de liaison (7) et jusqu'à la circonférence extérieure de la tringle à vêtements (4).

4. Élévateur de penderie (1) selon l'une des revendications 1 à 3, **caractérisé en ce que** l'élément de commande (6) est apte à pivoter par rapport à la butée d'entraînement (10) fixée à la tringle à vêtements (4).

5. Élévateur de penderie (1) selon l'une des revendications 1 à 4, **caractérisé en ce qu'**une pièce d'entraînement (10) en forme de L ou de U est prévue sur la tringle à vêtements (4), qui forme la butée d'entraînement et sur laquelle l'élément de commande (6) est supporté de manière pivotante.

6. Élévateur de penderie (1) selon l'une des revendications 1 à 5, **caractérisé en ce que** la tringle à vêtements (4) est reliée des deux côtés à un quadrilatère articulé comportant deux leviers pivotants (2, 3) ou un levier pivotant unique (2).

7. Élévateur de penderie (1) selon l'une des revendications précédentes, **caractérisé en ce que** la butée d'entraînement (10) est formée par une vis (10) apte à être vissée dans la tringle à vêtements et qui présente une tête de vis et/ou une broche d'enfichage.

8. Élévateur de penderie (1) selon l'une des revendications précédentes, **caractérisé en ce que** la tringle à vêtements (4) est reliée de manière réglable en longueur aux leviers pivotants (2, 3) ou à un levier pivotant unique, par l'intermédiaire d'éléments de liaison (11).

9. Élévateur de penderie (1) selon la revendication 8, **caractérisé en ce que** chaque élément de liaison (11) ou la tringle à vêtements (4) présente au moins un trou oblong (17) pour une liaison réglable en longueur à la tringle à vêtements (4).

10. Élévateur de penderie (1) selon la revendication 8 ou la revendication 9, **caractérisé en ce que** la plage de réglage de la tringle à vêtements (4) et des éléments de liaison (11) est apte à être recouverte par des manchons latéraux (14) enfilés par-dessus.

11. Élévateur de penderie (1) selon l'une des revendications 1 à 10, **caractérisé en ce que** les éléments de liaison (11) sont formés par des profilés de liaison en forme de U.

12. Élévateur de penderie (1) selon la revendication 11, **caractérisé en ce que** la tringle à vêtements (4) présente, dans une zone d'extrémité, une surface d'appui aplatie pour l'élément de liaison (11) en forme de U.

13. Élévateur de penderie (1) selon l'une des revendications 9 à 12, **caractérisé en ce que** l'élément de liaison (11) présente un profilé en forme de D en section transversale, et la zone d'extrémité de la tringle à vêtements (4) est en forme de D congruente de telle sorte que l'élément de liaison (11) soit apte à être inséré dans la tringle à vêtements (4).

14. Élévateur de penderie (1) selon l'une des revendications 1 à 13, **caractérisé en ce que** la tringle à vêtements (4) est conçue sous la forme d'un profilé ouvert polygonal dans lequel un élément de liaison (11) est apte à être inséré par l'intérieur.

15. Élévateur de penderie (1) selon la revendication 14, **caractérisé en ce qu'**au moins deux leviers pivotants latéraux (2), destinés à faire pivoter la tringle à vêtements (4), présentent des branches recourbées qui forment les éléments de liaison (11).
